# EUROPÄISCHE PATENTANMELDUNG

(11) **EP 0 503 613 A1**
(43) Veröffentlichungstag der Anmeldung: **16.09.1992**
(21) Anmeldenummer: 92104245.3
(22) Anmeldetag: 12.03.1992
(51) Int. Cl.: A47B 96/14

(54) **Montagebügel für Wandverteiler-Schrank- oder Gestellsysteme**

(30) Priorität: 12.03.1991 CH 743/91
(71) Anmelder: Reichle + De-Massari AG Elektro-Ingenieure, 8620 Wetzikon (CH)
(72) Erfinder: Reichle, Hans, CH-8620 Wetzikon (CH)
(74) Vertreter: Petschner, Goetz

(57) **Zusammenfassung**

Der Montagebügel (1) für Wandverteiler-Schrank- oder Gestellsysteme ist gekennzeichnet durch von einer Grundplatte (3) abragende, zwischen sich ein Trägerprofil (2) aufrastbar und verschraubbar aufnehmende Flansche (4), wobei die Grundplatte (3) Mittel zum seitlichen Zusammenstecken mit weiteren Grundplatten aufweist.

Diese Massnahmen gewährleisten einen unbeschränkten modularen Aufbau nach allen Seiten.

## Beschreibung

Die vorliegende Erfindung betrifft einen Montagebügel für Wandverteiler-Schrank- oder Gestellsysteme.

In der Telefonie oder anderen Signal-Uebertragungsbereichen sind Gestell- oder Schrank-Systeme für Wandverteiler üblich, die aus mehreren Einheiten nach dem Baukastenprinzip zusammensetzbar sind, welche Einheiten insbesondere durch Querstreben verbindbare Vertikal-Träger und daran direkt oder indirekt befestigbare Mehrfach-Anschlussmittel umfassen, um die zahlenmässig erheblichen Zuleitungen übersichtlich und rationell andrahten zu können.

Problematisch hierbei ist eine dem Baukastenprinzip folgende Wandmontage mittels geeigneter Montagebügel.

Aufgabe der Erfindung ist deshalb die Schaffung eines Montagebügels, der einen modularen Aufbau gestattet und der geeignet ist, jeweils einen Vertikal-Träger oder auch eine Querstrebe verschraubbar aufzunehmen.

Dies wird erfindungsgemäss erreicht durch von einer Grundplatte abragende, zwischen sich ein Trägerprofil aufrastbar und verschraubbar aufnehmende Flansche, wobei die Grundplatte Mittel zum seitlichen Zusammenstecken mit weiteren Grundplatten aufweist.

Vorzugsweise kann dann die weitere Ausgestaltung so sein, dass die Grundplatte aussenseitig neben den Flanschen Kabelführungsringe aufweist, wobei dann zudem die Grundplatte mit einem Erdungsanschluss verbindbare, durchschaltende Metallzungen sowie Federmittel zum direkten elektrischen Anschluss der Trägerprofile an Erde aufweist.

Diese erfindungsgemässe Ausgestaltung eines Wandverteilers gewährleistet dessen sicheren, unbeschränkten modularen Aufbau.

Eine beispielsweise Ausführungsform des Erfindungsgegenstandes ist nachfolgend anhand der Zeichnung, welche in schematischer, schaubildartiger Darstellung den erfindungsgemässen Montagebügel mehrfach im modularen Aufbau mit Trägerprofilen eines Wandverteilers zeigt, näher erläutert.

Der erfindungsgemässe Montagebügel 1 für die hier vertikalen Trägerprofile 2 eines nicht näher gezeigten Wandverteilers umfasst eine Grundplatte 3, von welcher zwei parallele Flansche 4 abragen, die jeweils geeignet sind, zwischen sich ein Trägerprofil 2 aufrastbar und verschraubbar aufzunehmen.

Wie der modulare Aufbau gemäss der Darstellung erkennen lässt, sind die Grundplatten 3 mit nicht näher gezeigten Mitteln zum seitlichen Zusammenstecken mit anderen Grundplatten versehen. Ebenso können die Trägerprofile 2 auf Stoss beliebig aneinandergereiht werden, womit ein unbeschränkter modularer Aufbau nach allen Seiten gewährleistet ist.

Für eine optimale vertikale und horizontale Führung der Kabelstränge des Verteilers weist die Grundplatte 3 aussenseitig neben den Flanschen 4 Kabelführungsringe 5 auf. Ferner ist es möglich, den ganzen Verteiler mit einer gemeinsamen Erdung zu versehen, wofür jede Grundplatte 3 mit einem Erdungsanschluss verbindbare, durchschaltende Metallzungen 6 sowie Federmittel 7 zum direkten elektrischen Anschluss der Trägerprofile 2 an Erde aufweist.

Kurzschluss-Stege können dabei verhindert werden, wenn die Verschraubung der Trägerprofile 2 über Isolierhüllen 8 erfolgt.

Somit ergibt sich aus dem Vorstehenden ein optimaler Aufbau eines Wandverteiler-Schrank- oder Gestellsystems.

## Patentansprüche

1. Montagebügel für Wandverteiler-Schrank- oder Gestellsysteme, gekennzeichnet durch von einer Grundplatte (3) abragende, zwischen sich ein Trägerprofil (2) aufrastbar und verschraubbar aufnehmende Flansche (4), wobei die Grundplatte (3) Mittel zum seitlichen Zusammenstecken mit weiteren Grundplatten aufweist.

2. Montagebügel nach Anspruch 1, dadurch gekennzeichnet, dass die Grundplatte (3) aussenseitig neben den Flanschen (4) Kabelführungsringe (5) aufweist.

3. Montagebügel nach Anspruch 1, dadurch gekennzeichnet, dass die Grundplatte (3) mit einem Erdungsanschluss verbindbare, durchschaltende Metallzungen (6) sowie Federmittel (7) zum direkten elektrischen Anschluss der Trägerprofile (2) an Erde aufweist.
